# EUROPÄISCHE PATENTSCHRIFT

(11) **EP 1 135 968 B1**
(45) Veröffentlichungstag und Bekanntmachung des Hinweises auf die Patenterteilung: **07.08.2002**
(21) Anmeldenummer: 99961048.8
(22) Anmeldetag: 01.12.1999
(51) Int. Cl.: H04R 25/00, H03G 3/20

(54) **VERFAHREN ZUR ERZEUGUNG KONSTANTER SCHALLDRUCKPEGEL IN HÖRGERÄTEN SOWIE HÖRGERÄT**
METHOD FOR PRODUCING A CONSTANT SOUND PRESSURE LEVEL IN HEARING AIDS AND CORRESPONDING HEARING AID
PROCEDE DE PRODUCTION D'UN NIVEAU DE PRESSION ACOUSTIQUE CONSTANT DANS DES PROTHESES AUDITIVES ET PROTHESE AUDITIVE

(30) Priorität: 11.12.1998 DE 19857347
(43) Veröffentlichungstag der Anmeldung: 26.09.2001
(73) Patentinhaber: Siemens Audiologische Technik GmbH, 91058 Erlangen (DE)
(72) Erfinder: SIGWANZ, Ullrich, D-91052 Erlangen (DE); WAGNER, Frank, D-90480 Nürnberg (DE)
(74) Vertreter: Berg, Peter
(86) Internationale Anmeldenummer: EP9909400
(87) Internationale Veröffentlichungsnummer: WO0036876

(56) Entgegenhaltungen:
- EP-A- 0 077 688
- WO-A-97/11572
- WO-A-97/28600
- US-A- 5 687 241
- US-A- 5 724 433

## Beschreibung

Die Erfindung betrifft ein Hörgerät mit den Merkmalen des Oberbegriffs des Patentanspruchs 1. Ferner betrifft die Erfindung ein Verfahren zum Betrieb eines Hörgeräts mit den Merkmalen des Oberbegriffs des Patentanspruchs 7.

In Hörgeräten stellt sich oftmals die Aufgabe, eine einstellbare Unbehaglichkeitsschwelle bei der Signalverstärkung nicht zu überschreiten und somit konstante Schalldruckpegel zu erzeugen. Dies kann durch eine Signalamplitudenregelung mit rückgekoppelter Struktur erreicht werden, wobei das (verstärkte) Eingangssignal auf einen Pegeldetektor gegeben wird und dessen Ausgangswert in einen Regelkreis mit einer Abschwächung des Ausgangssignals bei steigender Eingangssignalstärke eingegeben wird.

Bei einer hohen Verstärkung innerhalb des Regelkreises treten Phasenverschiebungen von annähernd 180° auf, so daß anstatt der angestrebten Gegenkopplung eine unerwünschte Mitkopplung auftritt.

Aus der WO 97/28600 ist ein "Compander", d.h. Compressor/Expander-Schaltkreis, für den Einsatz in einem batteriebetriebenen Gerät bekannt. Das Gerät umfaßt einen Eingang zur Aufnahme eines analogen Eingangssignals, Signalverarbeitungsmittel zur Erzeugung eines digitalen Signals, welches mit der Einhüllenden des Eingangssignals korrespondiert, und Mittel zum Verknüpfen der digitalisierten Einhüllenden mit dem analogen Eingangssignal, um ein analoges Ausgangssignal bereit zu stellen. Bei der Komprimierung des analogen Eingangssignals ist das Ausgangssignal proportional zum Produkt des Eingangssignals und dem Kehrwert der Einhüllenden. Beim Expandieren des analogen Eingangssignals ist das Ausgangssignal proportional zum Produkt des Eingangssignals und der Einhüllenden.

Aus der US 5,724,433 ist eine Schaltung zur automatischen Verstärkungskontrolle in einem Hörgerät bekannt. Die Schaltung umfaßt eine adaptive Kompressions- und Filterschaltung mit einer Vielzahl an Kanälen, die mit einem gemeinsamen Ausgang verschaltet sind. Die Verstärkung eines Kanals ist abhängig von dem Ausgangssignal und einer Unbehaglichkeitsschwelle für den betreffenden Kanal. Die Verstärkungseinstellung des betreffenden Kanals ist erhöht, solange das Ausgangssignal des Kanals unterhalb einer voreinstellbaren Schwelle liegt und reduziert, solange das Ausgangssignal über der Schwelle liegt.

In einer weiteren Ausführungsform wird in Hörgeräten nach Stand der Technik zur Erzeugung konstanter Schalldruckpegel eine Vorwärtsstruktur mit Verstärkungstabelle verwendet. Dies hat u.a. den Nachteil, daß die Verstärkungstabelle mit den abgespeicherten Verstärkungswerten bei größerer Verstärkung überproportional anwächst. Zudem können im Übergangsbereich zwischen zwei abgespeicherten Verstärkungswerten Unstetigkeiten auftreten, die zu einem erhöhten Klirrfaktor des Signals führen können.

Der Erfindung liegt die Aufgabe zugrunde, ein Hörgerät sowie ein Verfahren zum Betrieb eines Hörgeräts anzubieten, bei dem der Schalldruckpegel am Ausgang eine einstellbare Unbehaglichkeitsschwelle nicht übersteigt.

Die Aufgabe wird für das Hörgerät mit den Merkmalen des kennzeichnenden Teils des Patentanspruchs 1 in Verbindung mit den Merkmalen des Oberbegriffs gelöst. Vorteilhafte Ausführungsformen des Hörgeräts werden in den Ansprüchen 2-6 beschrieben. Für das Verfahren wird die Aufgabe durch die Merkmale des kennzeichnenden Teils des Patentanspruchs 7 in Verbindung mit den Merkmalen des Oberbegriffs gelöst. Weitere Verfahrensvarianten werden in den Ansprüchen 8 - 12 beschrieben.

Die Grundidee der Erfindung besteht darin, Signalwerte eines Signals, deren Hüllkurvenwerte einen einstellbaren Schwellwert übersteigen, durch die Hüllkurvenwerte zu dividieren. Dadurch entsteht ein Signal mit konstanter Hüllkurve. Wird dieses Signal am Lautsprecher des Hörgeräts ausgegeben, so hat das resultierende Signal einen konstanten Schalldruckpegel.

Die Erfindung zeichnet sich dadurch aus, daß bei einem Hörgerät der Schalldruckpegel am Ausgang einen einstellbaren Schwellwert nicht übersteigt und über einen großen Schwankungsbereich des Schalldruckpegels am Eingang und/oder einen großen Verstärkungsbereich konstant gehalten wird, und dies mit geringem Aufwand und mit allenfalls geringen Signalverzerrungen.

Beim erfindungsgemäßen Hörgerät wird die Hüllkurve des zu verarbeitenden und im Schalldruckpegel zu begrenzenden Signals in einem Hüllkurvengenerator ermittelt. In einem Dividierer werden Quotienten aus den Signalwerten des zu verarbeitenden Signals und den dazugehörigen Hüllkurvenwerten ermittelt. Damit liegen die Signalwerte am Ausgang des Dividieres in einem beschränkten Wertebereich, beispielsweise im Bereich zwischen -1 und +1. Aufgrund der begrenzten Anstiegszeit realisierbarer Hüllkurvengeneratoren kann es in der Praxis vorkommen, daß kurzzeitig Signalwerte außerhalb des von der Hüllkurve eingeschlossenen Bereiches liegen. Gemäß einer Ausführungsform der Erfindung werden solche Signalwerte erfaßt und ebenfalls in den beschränkten Wertebereich abgebildet. Beispielsweise wird jedem Signalwert außerhalb des von der Hüllkurve eingeschlossenen Bereiches ein konstanter Wert zugewiesen. Das aus den einzelnen Ausgabesignalwerten zusammengesetzte Ausgangssignal besitzt über einen bestimmten Verstärkungsbereich des Hörgeräts eine im wesentlichen konstante Einhüllende.

Das erfindungsgemäße Hörgerät besitzt insbesondere eine digitale Signalverarbeitung mit einem DSP-Element. Dabei kann der Schaltungsaufwand des erfindungsgemäßen Hörgeräts in einer vorteilhaften Ausführungsform durch Erkennung der Vorzeichen der zu verarbeitenden Signal- und Hüllkurvenwerte dadurch reduziert werden, daß nur positive Werte verarbeitet und negative Werte invertiert werden. Hierdurch kann als Dividierer ein 1-Quadranten-Dividierer verwendet werden, der aus einer einfach aufgebauten Shift-Subtract-Einheit besteht.

Um die Gefahr von Clipping zu verringern, wird vor der Quotientenbildung der Signalwert des zu verarbeitenden Signals durch ein einstellbares Korrekturelement verringert.

Vorteilhafterweise wird in einem Vergleichselement der ermittelte Hüllkurvenwert mit einem Verstärkungskennwert verglichen. Letzterer kann dem Kehrwert der größtmöglichen Verstärkung im Hörgerät entsprechen. Wenn nun der Hüllkurvenwert den einstellbaren Verstärkungskennwert unterschreitet, bedeutet dies, daß das zu verarbeitende Signal unter der eingestellten Unbehaglichkeitsschwelle liegt und es wird der Verstärkungskennwert anstelle des Hüllkurvenwertes zur Weiterverarbeitung verwendet, wodurch eine Überempfindlichkeit der Signalverarbeitung des Hörgeräts vermieden wird.

In einer vorteilhaften Ausführungsform werden der Signalwert und der ermittelte Hüllkurvenwert in einem Vergleichselement miteinander verglichen, um zu vermeiden, daß der Wert des Quotienten aus Signalwert und Hüllkurvenwert den darstellbaren Zahlenbereich von "-1" bis "+1" überschreitet.

Falls der Quotient aus Signal- und Hüllkurvenwert vom Betrag her den Wert "1" überschreitet, wird über ein Schaltelement anstelle des ermittelten Quotienten ein Ausgabefestwert als auszugebendes Signal bestimmt, wodurch der vorgegebene Zahlenbereich von "-1" bis "+1" eingehalten wird.

Beim erfindungsgemäßen Verfahren werden konstante Schalldruckpegel dadurch erzeugt, daß der Quotient aus dem Signalwert und dem Hüllkurvenwert des Signalwertes gebildet wird. Das aus den einzelnen Quotientenwerten zusammengesetzte Ausgangssignal ist in seinem Schalldruckpegel begrenzt und weist eine im wesentlichen konstante Einhüllende auf.

In einer erfindungsgemäßen Verfahrensvariante entspricht der auszugebende oder weiterzuverarbeitende Signalwert dem Wert des Quotienten aus Signalwert und Hüllkurvenwert, falls der Hüllkurvenwert dem Signalwert übersteigt. Damit kann in einer digitalen Signalverarbeitung der darstellbare Zahlenbereich von "-1" bis "+1" eingehalten werden.

Wenn nun der Quotient aus Signalwert und Hüllkurvenwert den darstellbaren Zahlenbereich verläßt, also z.B. vom Betrag her den Wert "1" überschreitet, wird nicht der Quotient, sondern ein vorgebbarer Ausgabefestwert innerhalb des darstellbaren Zahlenbereichs als auszugebender Signalwert verwendet.

Weitere Verfahrensvarianten wurden bereits in Zusammenhang mit dem erfindungsgemäßen Hörgerät erläutert oder werden anhand des Ausführungsbeispiels dargestellt.

Die Zeichnungsfigur zeigt ein Prinzipschaltbild des erfindungsgemäßen Hörgeräts. Generell ist unter dem Begriff "Hörgerät" sowohl ein separates IdO- oder ein HdO-Gerät wie auch ein implantierbares Hörgerät, also allgemein ein Hörhilfsgerät zu verstehen.

Im Prinzipschaltbild sind Kernelemente des erfindungsgemäßen Hörgeräts abgebildet, weitere Elemente wie z.B. A/D- und D/A-Wandler sind nicht abgebildet.

Das Hörgerät weist ein Mikrofon 1, eine Signalverarbeitungseinheit 2 und einen Lautsprecher 13 auf. Das zu verarbeitende Signal durchläuft ausgehend vom Mikrofon 1 eine Schaltungseinheit 16, die ab einem bestimmten Eingangsschalldruckpegel ein Ausgangssignal mit konstanter Hüllkurve liefert. Das pegelbegrenzte Ausgangssignal der Schaltungseinheit 16 wird dann in der Signaleinheit 12, die z.B. als DSP-Element ausgeführt ist, weiterverarbeitet und dem Lautsprecher 13 zugeführt.

Der Wertebereich des zu verarbeitenden Signals liegt im Ausführungsbeispiel zwischen -1 und +1. Beim Eintreten in die Schaltungseinheit 16 wird über das Detektorelement 3 das Vorzeichen eines zu verarbeitenden Signalwertes festgestellt. Falls dieses negativ ist, findet im Schaltelement 4 eine Vorzeicheninvertierung statt, ansonsten durchläuft der zu verarbeitende Signalwert das Schaltelement 4 ohne Invertierung.

Im Korrekturelement 5 kann der Wert des zu verarbeitenden Signals zur Vermeidung von Clipping mit einem einstellbaren Faktor multipliziert werden. Der Faktor ½ bewirkt beispielsweise die Absenkung des Schalldruckpegels des Signals um 6 dB. Darüber hinaus kann dieser Faktor auch zur Einstellung der Unbehaglichkeitsschwelle dienen. Beim erfindungsgemäßen Hörgerät wird zunächst zu einem Signalwert des zu verarbeitenden Signals in einem Hüllkurvengenerator ein Hüllkurvenwert ermittelt. Dieser wird mit einem einstellbaren Verstärkungskennwert 14 im Vergleichselement 7 verglichen. Als Ausgangssignal des Vergleichselements wird der Hüllkurvenwert weitergeschaltet, wenn er den Verstärkungskennwert 14 erreicht oder überschreitet.

Beim Unterschreiten des Verstärkungskennwerts 14 wird detektiert, daß der Hüllkurvenwert unterhalb der eingestellten Unbehaglichkeitsschwelle liegt und es wird anstelle des Hüllkurvenwerts der Verstärkungskennwert 14, der z.B. dem Kehrwert der größtmöglichen Verstärkung des Hörgeräts entspricht, als Ausgangssignal des Vergleichselements 7 weitergegeben.

Im Vergleichselement 9 werden der Signalwert und der Ausgangswert des Vergleichselements 7 verglichen, während im Dividierer 8, der vorteilhafterweise als ein 1-Quadranten-Dividierer ausgeführt ist, der Quotient aus Signalwert und Ausgangswert des Vergleichselements 7 ermittelt wird.

Wenn als Ergebnis des Wertevergleichs im Vergleichselement 9 festgestellt wird, daß der Ausgangswert des Vergleichselements 7 den Signalwert übersteigt, wird der Quotient als Ergebnis der Division aus Signalwert und Ausgangswert des Vergleichselements 7 im Dividierer 8 über das Schaltelement 10 als dessen Ausgangssignal weitergeleitet.

Falls jedoch der Signalwert den Ausgangswert des Vergleichselements 7 übersteigt und dies durch das Vergleichselement 9 festgestellt wird, wird anstelle des Quotienten aus Signalwert und Ausgangswert des Vergleichselements 7 ein einstellbarer Ausgabefestwert 15 im Schaltelement 10 als dessen Ausgangssignal weitergeschaltet.

Der Ausgabefestwert 15 übersteigt den darstellbaren Zahlenbereich z.B. von "-1" bis "+1" nicht und kann somit in der Signaleinheit 12 weiterverarbeitet werden.

Generell besitzt das Schaltelement 10 eine Relaisfunktion und dient als 1- aus 2-Multiplexer.

Falls in der Schaltungseinheit 16 der Signalwert der negativen Halbwelle eines Signals verarbeitet wird, kann das positive Vorzeichen des auszugebenden Signals nach dem Schaltelement 10 nach Erkennung durch das Detektorelement 3 über das Schaltelement 11 in ein negatives Signal invertiert werden. Ansonsten durchläuft das Ausgabesignal des Schaltelements 10 das Schaltelement 11 ohne Vorzeichenkorrektur zur Weiterverarbeitung in der Signaleinheit 12.

Erfindungsgemäß entsteht ein pegelbegrenztes Ausgangssignal nach der geschilderten Signalverarbeitung in der Schaltungseinheit 16 zur Weiterverarbeitung in der Signaleinheit 12.

Bei dem zu verarbeitenden Signal im Ausführungsbeispiel handelt es sich um das digitale akustische Ausgangssignal eines Mikrofons. Der Wertebereich dieses Signals liegt zwischen -1 und +1. Die Erfindung ist dabei nicht auf diesen Wertebereich beschränkt. Nach einer entsprechenden Anpassung der Schaltung können Signale mit einem beliebigen Wertebereich nach dem gleichen Prinzip verarbeitet werden. Auch kann das Signal vor der Schaltungseinheit zur Erzeugung konstanter Schalldruckpegel eine Signalvorverarbeitungseinheit (nicht dargestellt) durchlaufen. Diese kann beispielsweise eine Filterung oder Verstärkung umfassen.

## Patentansprüche

1. Hörgerät mit einem Mikrofon, einem Lautsprecher und einer Signalverarbeitungseinheit mit einer Schaltungseinheit zur Erzeugung konstanter Schalldruckpegel, wobei die Schaltungseinheit (16) einen Hüllkurvengenerator (6) zur Erzeugung eines Hüllkurvenwertes eines zu verarbeitenden Signalwertes und einen Dividierer (8) zur Ermittlung des Quotienten aus dem Signalwert und dem ermittelten Hüllkurvenwert als auszugebendes oder weiterzuverarbeitendes Signal aufweist,
**dadurch gekennzeichnet, daß** ein Vergleichselement (7) zum Vergleich des Hüllkurvenwertes des Hüllkurvengenerators (6) mit einem Verstärkungskennwert (14) vorgesehen ist, wobei die Weiterverarbeitung des zu verarbeitenden Signals in Abhängigkeit vom Verstärkungskennwert erfolgt, wenn der Hüllkurvenwert den Verstärkungskennwert unterschreitet, und die Weiterverarbeitung des zu verarbeitenden Signals in Abhängigkeit vom Hüllkurvenwert erfolgt, wenn dieser den Verstärkungskennwert erreicht oder überschreitet.

2. Hörgerät nach Anspruch 1,
**dadurch gekennzeichnet, daß** der Dividierer (8) ein 1-Quadranten-Dividierer ist.

3. Hörgerät nach Anspruch 1 oder 2,
**dadurch gekennzeichnet, daß** ein Korrekturelement (5) zur Verringerung des Signalwertes des zu verarbeitenden Signals zur Vermeidung von Clipping vorgesehen ist.

4. Hörgerät nach einem der Ansprüche 1 - 3,
**dadurch gekennzeichnet, daß** der Verstärkungskennwert einstellbar ist.

5. Hörgerät nach einem der Ansprüche 1 - 4,
**dadurch gekennzeichnet, daß** ein Vergleichselement (9) zum Vergleich des Signalwertes mit dem ermittelten Hüllkurvenwert vorgesehen ist.

6. Hörgerät nach einem der Ansprüche 1 - 5,
**dadurch gekennzeichnet, daß** ein Schaltelement (10) zur Schaltung eines Ausgabefestwertes (15) oder des Ausgabewertes des Dividierers (8) als auszugebendes Signal der Schaltungseinheit (16) vorgesehen ist.

7. Verfahren zum Betrieb eines Hörgeräts mit einem Mikrofon, einem Lautsprecher und einer Signalverarbeitungseinheit mit einer Schaltungseinheit zur Erzeugung konstanter Schalldruckpegel, insbesondere zum Betrieb eines Hörgeräts nach einem der Ansprüche 1 - 6,
**dadurch gekennzeichnet, daß** der Hüllkurvenwert mit einem Verstärkungskennwert verglichen wird und das zu verarbeitende Signal in Abhängigkeit vom Hüllkurvenwert weiterverarbeitet wird, wenn der Verstärkerkennwert erreicht oder überschritten wird und ansonsten das zu verarbeitende Signal in Abhängigkeit vom Verstärkungskennwert weiterverarbeitet wird.

8. Verfahren nach Anspruch 7,
**dadurch gekennzeichnet, daß** der Quotient aus dem Signalwert und dem Hüllkurvenwert des Signalwertes als auszugebender oder weiterzuverarbeitender Signalwert ermittelt wird.

9. Verfahren nach Anspruch 7 oder 8,
**dadurch gekennzeichnet, daß** der Signalwert vor der Quotientenbildung mit dem Hüllkurvenwert verringert, z.B. halbiert, wird, um die Gefahr von Clipping zu vermeiden.

10. Verfahren nach einem der Ansprüche 7 - 9,
**dadurch gekennzeichnet, daß** ein negatives Vorzeichen des Signalwertes erkannt und invertiert wird.

11. Verfahren nach einem der Ansprüche 7 - 10,
**dadurch gekennzeichnet, daß** der auszugebende Signalwert dem Wert des Quotienten aus Signalwert und Hüllkurvenwert entspricht, falls der Hüllkurvenwert den Signalwert übersteigt.

12. Verfahren nach einem der Ansprüche 7 - 11,
**dadurch gekennzeichnet, daß** der auszugebende Signälwert einem vorgebbaren Ausgabefestwert entspricht, falls der Hüllkurvenwert dem Signalwert entspricht oder letzteren unterschreitet.

## Claims

1. Hearing aid comprising a microphone, a receiver and a signal processing unit with a circuit for producing constant sound pressure levels, whereby the circuit (16) has an envelope generator (6) for producing an envelope value of a signal value to be processed and a divider (8) for calculating the ratio of the signal value and the calculated envelope value as a signal to be output or further processed, **characterised in that** a comparator element (7) is provided for comparing the envelope value of the envelope generator (6) with a gain parameter (14), whereby further processing of the signal to be processed takes place as a function of the gain parameter if the envelope value falls below the gain parameter, and further processing of the signal to be processed takes place as a function of the envelope value if this envelope value reaches or exceeds the gain parameter.

2. Hearing aid according to Claim 1, **characterised in that** the divider (8) is a 1-quadrant divider.

3. Hearing aid according to Claims 1 or 2, **characterised in that** a corrector element (5) is provided for reducing the signal value of the signal to be processed in order to prevent clipping.

4. Hearing aid according to one of Claims 1 to 3, **characterised in that** the gain parameter can be adjusted.

5. Hearing aid according to one of Claims 1 to 4, **characterised in that** a comparator element (9) is provided for comparing the signal value with the calculated envelope value.

6. Hearing aid according to one of Claims 1 to 5, **characterised in that** a switch element (10) is provided for switching an output fixed value (15) or the output value of the divider (8) as a signal to be output by the circuit (16).

7. Method for operating a hearing aid comprising a microphone, a receiver and a signal processing unit with a circuit for producing constant sound pressure levels, in particular for operating a hearing aid according to one of Claims 1 to 6, **characterised in that** the envelope value is compared with a gain parameter and the signal to be processed is further processed as a function of the envelope value if the gain parameter is reached or exceeded and otherwise the signal to be processed is further processed as a function of the gain parameter.

8. Method according to Claim 7, **characterised in that** the ratio of the signal value and the envelope value of the signal value is calculated as a signal value to be output or further processed.

9. Method according to Claims 7 or 8, **characterised in that** the signal value is reduced, e.g. halved, before taking the ratio with the envelope value, in order to prevent the risk of clipping.

10. Method according to one of Claims 7 to 9, **characterised in that** a negative sign of the signal value is detected and inverted.

11. Method according to one of Claims 7 to 10, **characterised in that** the signal value to be output corresponds to the value of the ratio of the signal value and the envelope value if the envelope value exceeds the signal value.

12. Method according to one of Claims 7 to 11, **characterised in that** the signal value to be output corresponds to a predeterminable output fixed value if the envelope value corresponds to the signal value or falls below the latter.

## Revendications

1. Prothèse auditive comportant un microphone, un haut-parleur et une unité de traitement de signal avec un circuit pour la production d'un niveau de pression acoustique constant, le circuit (16) comportant un générateur d'enveloppante (6) pour la production d'une valeur d'enveloppante d'une valeur de signal à traiter et un diviseur (8) pour la détermination du quotient de la valeur de signal et de la valeur d'enveloppante déterminée comme signal à délivrer ou à traiter ultérieurement,
**caractérisée par le fait qu'**il est prévu un élément comparateur (7) pour la comparaison de la valeur d'enveloppante du générateur d'enveloppante (6) à une valeur caractéristique d'amplification (14), le traitement ultérieur du signal à traiter s'effectuant en fonction de la valeur caractéristique d'amplification lorsque la valeur d'enveloppante est inférieure à la valeur caractéristique d'amplification et le traitement ultérieur du signal à traiter s'effectuant en fonction de la valeur d'enveloppante lorsque cette dernière est égale ou supérieure à la valeur caractéristique d'amplification.

2. Prothèse auditive selon la revendication 1,
**caractérisée par le fait que** le diviseur (8) est un diviseur à 1 quadrant.

3. Prothèse auditive selon la revendication 1 ou 2,
**caractérisée par le fait qu'**il est prévu un élément de correction (5) pour la réduction de la valeur du signal à traiter afin d'éviter un phénomène de coupure dit clipping.

4. Prothèse auditive selon l'une des revendications 1 à 3,
**caractérisée par le fait que** la valeur caractéristique d'amplification est réglable.

5. Prothèse auditive selon l'une des revendications 1 à 4,
**caractérisée par le fait qu'**il est prévu un élément comparateur (9) pour la comparaison de la valeur de signal à la valeur d'enveloppante déterminée.

6. Prothèse auditive selon l'une des revendications 1 à 5,
**caractérisée par le fait qu'**il est prévu un élément commutateur (10) pour la commutation d'une valeur fixe de sortie (15) ou de la valeur de sortie du diviseur (8) comme signal à délivrer du circuit (16).

7. Procédé pour le fonctionnement d'une prothèse auditive comportant un microphone, un haut-parleur et une unité de traitement de signal avec un circuit pour la production d'un niveau de pression acoustique constant, notamment pour le fonctionnement d'une prothèse auditive selon l'une des revendications 1 à 6,
**caractérisé par le fait qu'**on compare la valeur d'enveloppante à une valeur caractéristique d'amplification et qu'on traite ultérieurement le signal à traiter en fonction de la valeur d'enveloppante lorsque la valeur caractéristique d'amplification est atteinte ou dépassée et qu'on traite sinon ultérieurement le signal à traiter en fonction de la valeur caractéristique d'amplification.

8. Procédé selon la revendication 7,
**caractérisé par le fait qu'**on détermine le quotient de la valeur de signal et de la valeur d'enveloppante de la valeur de signal comme valeur de signal à délivrer ou à traiter ultérieurement.

9. Procédé selon la revendication 7 ou 8,
**caractérisé par le fait que** la valeur de signal est réduite, par exemple divisée par deux, avant la formation du quotient avec la valeur d'enveloppante pour éviter le risque de clipping.

10. Procédé selon l'une des revendications 7 à 9,
**caractérisé par le fait qu'**on détecte un signe négatif de la valeur de signal et qu'on l'inverse.

11. Procédé selon l'une des revendications 7 à 10,
**caractérisé par le fait que** la valeur de signal à délivrer correspond à la valeur du quotient de la valeur de signal et de la valeur d'enveloppante si la valeur d'enveloppante est supérieure à la valeur de signal.

12. Procédé selon l'une des revendications 7 à 11,
**caractérisé par le fait que** la valeur de signal à délivrer correspond à une valeur fixe de sortie pouvant être prescrite si la valeur d'enveloppante est égale ou inférieure à la valeur de signal.
